# EUROPÄISCHE PATENTSCHRIFT

(11) **EP 0 433 761 B1**
(45) Veröffentlichungstag und Bekanntmachung des Hinweises auf die Patenterteilung: **25.08.1993**
(21) Anmeldenummer: 90123270.2
(22) Anmeldetag: 05.12.1990
(51) Int. Cl.: B65B 19/22

(54) **Maschine zum Verpacken von Zigaretten in Klappdeckelpackungen**
Machine for packaging cigarettes in hinged-lid packets
Machine pour emballer des cigarettes dans des boîtes avec couvercle à charnière

(30) Priorität: 16.12.1989 DE 3941603
(43) Veröffentlichungstag der Anmeldung: 26.06.1991
(73) Patentinhaber: Maschinenfabrik Alfred Schmermund GmbH & Co., D-58285 Gevelsberg (DE)
(72) Erfinder: Knecht, Siegfried, W-5820 Gevelsberg (DE)
(74) Vertreter: Sparing Röhl Henseler Patentanwälte

(56) Entgegenhaltungen:
- DE-A- 3 347 344
- FR-A- 851 466
- GB-A- 1 570 605
- GB-A- 2 088 814
- US-A- 3 293 825

## Beschreibung

Die Erfindung betrifft eine Maschine zum Verpacken von Zigaretten in Klappdeckelpackungen mit einem Zigarettentrichter, aus dem Zigaretten jeweils in Zellen eines Blockrevolvers schiebbar sind, wobei dem Blockrevolver Zellen aufweisende Förderer nachgeschaltet sind, die mit Innenpapier-, Zargen- und Außenpapierzuführungen sowie Falt-, Beleim- und Übergabeeinrichtungen gekoppelt sind und denen sich ein Übergaberevolver und ein mehrreihiger Trockenrevolver anschließt, wobei ein Schieber zum Überschieben von Päckchen aus dem Übergaberevolver in eine erste Reihe des Trockenrevolver und gegebenenfalls ein weiterer Schieber zum Überschieben von Päckchen von der ersten bzw. einer weiteren Reihe in eine nachfolgende Reihe des Trockenrevolvers bzw. aus der letzten Reihe auf einen Abförderer vorgesehen ist.

Es ist bekannt, Zigaretten in Klappdeckelpackungen, sogenannte hinged-lid-Packungen, zu verpacken. Hierzu wird ein zu verpackender Zigarettenblock zunächst in Innenpapier eingeschlagen und das so gebildete Innenpaket in einer Klappdeckelschachtel, die aus einem entsprechenden Zuschnitt gefaltet und geklebt wird, untergebracht. Der Entnahmebereich für die Zigaretten aus der Klappdeckelschachtel ist hierbei von einer Zarge auf drei Seiten umgeben, die aus einem getrennten Zuschnitt gebildet und mit dem Zuschnitt für die Klappdeckelschachtel verklebt wird.

Um Zigaretten in dieser Weise zu verpacken, sind beispielsweise aus der DE-C-3 046 063 Maschinen bekannt, die einen Zigarettentrichter aufweisen, aus dem Zigaretten jeweils in Zellen eines Blockrevolvers schiebbar sind, dem Zellen aufweisende Revolver, die mit Innenpapier-, Zargen- und Außenpapierzuführungen sowie Falt-, Beleim- und Übergabeeinrichtungen (Schieber) gekoppelt sind, nachgeschaltet sind, denen wiederum ein gewöhnlich mehrreihiger Trockenrevolver folgt. Die gebildeten Päckchen werden in eine erste Reihe des Trockenrevolvers eingeschoben, um nach entsprechendem Umlauf in weitere Reihen weiter- und nach genügender Trocknungszeit ausgeschoben zu werden. Die mit derartigen Maschinen erreichten Verpackungsgeschwindigkeiten sind zwar recht hoch, ca. 400 Päckchen pro Minute oder mehr, jedoch läßt sich die Leistung durch Steigerung der Verpackungsgeschwindigkeit kaum mehr entscheidend steigern.

Zur Steigerung der Verpackungsgeschwindigkeit ist es beispielsweise aus der DE-A-3 639 994 (EP-A-268 917) bekannt, die Verpackungsmaschine zweibahnig aufzubauen. Hierbei befindet sich jedoch die Getriebeanordnung zwischen den beiden Verpackungsbahnen, so daß die Zugänglichkeit und Bedienbarkeit sowie die Überschaubarkeit beeinträchtigt sind, und die Zigarettentrichter sind unabhängig voneinander ausgebildet.

Aufgabe der Erfindung ist, eine Maschine der eingangs genannten Art zu schaffen, die bei guter Bedienbarkeit und schonender Zigarettenbehandlung eine größere Leistung ermöglicht.

Diese Aufgabe wird dadurch gelöst, daß der Zigarettentrichter vier Auslässe zum Füllen von Zellen von zwei Blockrevolvern aufweist, wobei sich an die beiden Blockrevolver zwei parallele, mit einer Innenpapierstation und Faltorganen für das Innenpapier um den Zigarettenblock zur Bildung von Innenpaketen gekoppelte, erste Transportketten anschließen, die abgabeseitig benachbart zu einem quer dazu angeordneten, ersten Gurtförderer angeordnet sind, parallel zu dem ersten Gurtförderer ein zweiter Gurtförderer mit überlappendem Ober- und Untertrumbereich zwischen diesen sowie ein dritter Gurtförderer mit überlappendem Ober- und Untertrumbereich des zweiten und dritten Gurtförderers angeordnet sind, wobei zwischen dem ersten und zweiten Gurtförderer eine Übergabestation für jeweils zwei Innenpakete vorgesehen ist, in die zwei Zargenzuführungen derart münden, daß jeweils zwei Zargen zwischen den in der Übergabestation einander gegenüber befindlichen Zellen der beiden Gurtförderer positioniert und bei der Übergabe durch die Innenpakete in die Zellen des zweiten Gurtförderers gedrückt werden, und der dritte Gurtförderer mit zwei Stößeln zum Einstoßen jeweils eines Außenpapierzuschnitts von jeweils einer Außenpapierzuführung in eine Zelle des dritten Gurtförderers gekoppelt und mit einer Übergabestation für jeweils zwei von einer Zarge umgriffenen Innenpaketen vom zweiten Gurtförderer versehen sowie nachfolgenden Querbeleim- und Falteinrichtungen für in Querrichtung der Päckchen nach außen überstehende Abschnitte der Außenpapierzuschnitte gekoppelt ist, wobei sich an den dritten Gurtförderer zwei zu den ersten parallele, zweite Transportketten anschließen, die mit Längsbeleim- und Falteinrichtungen für in Längsrichtung der Päckchen nach außen überstehende Abschnitte der Außenpapierzuschnitte gekoppelt und abgabeseitig benachbart zu jeweils einem Übergaberevolver angeordnet sind, wobei ein Doppelschieber zum gleichzeitigen Überschieben von jeweils zwei Päckchen aus zwei Zellen der Übergaberevolver in den Trockenrevolver vorgesehen ist, wobei die Längsrichtung der Zellen der Gurtförderer quer und in Transportrichtung der Transportketten angeordnet ist und die Gurtförderer jeweils um zwei Zellenteilungen weitertaktbar sind.

Hierdurch wird eine doppelbahnig arbeitende Maschine geschaffen, die somit einen doppelten Ausstoß an Zigarettenpäckchen im Vergleich zu einer einbahnigen Maschine - gleiche Verpackungsgeschwindigkeit vorausgesetzt - liefert. Insbesondere ergibt sich gleichzeitig eine gut überschaubare und zugängliche und damit gut bedienbare Maschine, bei der im Störfall Störungen leicht behebbar und der die Verpackungsmaterialien leicht zuführbar sind. Auch eine schonende Zigarettenbehandlung kann gewährleistet werden, indem dort, wo axial überschoben wird, Vorkehrungen getroffen werden, um nur auf die Filterseite der Zigaretten und nicht schlagartig auf diese einzuwirken.

Weitere Ausgestaltungen der Erfindung sind der nachfolgenden Beschreibung und den Unteransprüchen zu entnehmen.

Die Erfindung wird nachstehend anhand eines in den beigefügten Abbildungen dargestellten Ausführungsbeispiels näher erläutert.

Fig. 1a und 1b zeigen schematisch eine Frontansicht einer Maschine zum Verpacken von Zigaretten in Klappdeckelpackungen.

Fig. 2a bis 2d zeigen schematisch die Maschine von Fig. 1 in Draufsicht.

Die dargestellte Maschine umfaßt einen am Maschinengestell 1 angeordneten Zigarettentrichter 2 mit insgesamt vier Auslässen 3, in die Schächte 4 für jeweils eine im wesentlichen vertikale Zigarettenreihe münden. Im Zigarettentrichter sind Rüttelrollen 5 o.dgl. angeordnet, um ein entsprechendes Nachrutschen der Zigaretten zu den Auslässen 3 hin zu unterstützen.

Die Zigaretten werden aus den Auslässen 3 jeweils in Zellen 6 von zwei Blockrevolvern 7 mit Hilfe von Schiebern (nicht dargestellt) geschoben. Das Einschieben der Zigaretten erfolgt hierbei abwechselnd aus jeweils zwei benachbarten Auslässen 3, wobei jede zweite Zelle 6 von einem Auslaß 3 her und die dazwischen leer verbliebene Zelle 6 nach dem Weitertakten vom anderen Auslaß 3 her gefüllt wird. Die Blockrevolver 7, in deren Bereich eine Zigarettenkontrolle vorgesehen sein kann, sind gegenläufig drehbar und ihre Zellen 6, deren Längsachsen sich in Richtung der zueinander parallelen Revolverdrehachsen erstrecken, befinden sich jeweils in ihrer untersten, horizontalen Position in einer Übergabeposition zu zwei parallelen, horizontal angeordneten Transportketten 8 für die von den Blockrevolvern 7 übergebenen Zigarettenblöcke.

Im Bereich jeder Transportkette 8 ist eine Innenpapierstation 9 mit einer Innenpapierzuführungs-, -wechsel- und -schneideinrichtung vorgesehen, wobei das Innenpapier jeweils von einer von zwei übereinander angeordneten Innenpapierbobinen 10 abgezogen wird. Der jeweilige Innenpapierabschnitt wird um den jeweiligen, von den Transportketten 8 geförderten Zigarettenblock durch entsprechende Falter gefaltet, wobei gegebenenfalls des kopfseitige Schließen des so gebildeten Innenpakets nach Übergabe hiervon an eine Zelle eines Gurtförderers 11 erfolgen kann.

Der Gurtförderer 11 ist im rechten Winkel zu den Transportketten 8 angeordnet und ist jeweils um zwei Zellenteilungen weitertaktbar. Seine Zellen fluchten in der Übergabestation von den Transportketten 8 zu dem Gurtförderer 11 mit dem jeweiligen Obertrum der Transportketten 8 und sind sowohl stirnseitig als auch außenseitig offen. Nach dem gegebenenfalls vorzunehmenden kopfseitigen Schließen der Innenpakete werden diese in eine Übergabestation zu einem weiteren, Zellen aufweisenden Gurtförderer 12 gefördert. Der Gurtförderer 12 befindet sich teilweise mit seinem Obertrum unterhalb des Untertrum des Gurtförderers 11 und eines dritten Zellen aufweisenden Gurtförderers 13. Die drei Gurtförderer 11, 12, 13 sind horizontal in einer Vertikalebene angeordnet und besitzen sämtlich stirn- und außenseitig offene, mit der Längsrichtung quer zur Transportrichtung angeordnete Zellen.

In der Übergabestation vom Gurtförderer 11 zum Gurtförderer 12 mündet eine Zargenzuführung 14 in einer Zargeneinlegeeinrichtung 15, mit der von der Zargenzuführeinrichtung 14 zugeführte Zargen 16 zwischen zwei Paare von übereinanderbefindliche Zellen der beiden Gurtförderer 11, 12 positioniert werden, so daß die Zargen 16 beim Überschieben der Innenpakete aus den Zellen des Gurtförderers 11 in die Zellen des Gurtförderers 12 durch Schieber (als Pfeile 17 angedeutet) in die aufnehmenden Zellen des Gurtförderers 12, das Innenpaket von unten und seitlich umgreifend, gedrückt werden. Die Zargenzuführung 14 umfaßt vier Zargenbobinen 18 sowie zwei Bobinenwechsel- und Zargenschneidstationen.

Oberhalb des Gurtförderers 13 befinden sich zwei Magazine 19 für Außenpapierzuschnitte (Kartonzuschnitte), die über Transportbänder 20, die Stapel 21 von Außenpapierzuschnitten aufnehmen, nachgefüllt werden. Aus den beiden Magazinen 19 wird jeweils gleichzeitig ein Außenpapierzuschnitt 22 bodenseitig entnommen und über einer Zelle des Gurtförderes 13 angeordnet sowie mittels eines Stößels (als Pfeil 23 angedeutet) in die jeweilige Zelle gestoßen. Nachdem die Außenpapierzuschnitte 22 eine Zipfelvorfalteinrichtung 24 passiert haben, erfolgt in einer Übergabestation die Übergabe der teilweise von den Zargen umgriffenen Innenpakete von den Zellen im Obertrum des Gurtförderers 12 zu den Zellen im Untertrum des Gurtförderers 13 mittels Schieber. Nach Passieren eines Zipfelumlegers 25 werden die nach außen überstehenden Lappen im Kopfbereich des Außenpapierzuschnitts durch eine Querbeleimeinrichtung 26 beleimt, um anschließend durch eine Falt- und Andrückeinrichtung 27 umgefaltet und angedrückt zu werden.

Die schließlich noch seitlich unverschlossenen Packungen werden anschließend in einer weiteren Übergabestation vom Obertrum des Gurtförderes 13 an zwei weitere, senkrecht dazu verlaufende Transportketten 28 übergeben, um entlang von Längsbeleimeinrichtungen 29 und Faltweichen 30 zum Verkleben und Schließen der Packungen im Seitenwandbereich geführt zu werden.

Von den Transportketten 28 gelangen die geschlossenen Pakete in Zellen 31 von zwei koaxialen Übergaberevolvern 32, die geläufig drehbar und derart angeordnet sind, daß sich jeweils zwei Zellen 31 in Übergabeposition zu einem Trockenrevolver 33 benachbart und übereinander angeordnet sowie mit zwei Zellen 34 des Trockenrevolvers 33 fluchtend befinden.

Der Trockenrevolver 33 ist mehrreihig, insbesondere dreireihig, wobei nach Aufnahme der Päckchen von den Übergaberevolvern 32 diese um etwa 270° mitgeführt und dann in die zweite Reihe mittels eines entsprechenden Doppelschiebers überschoben werden, wodurch gleichzeitig Päckchen aus der zweiten in die dritte Reihe und aus der dritten auf einen Abförderer 35 geschoben werden. Auf diese Weise haben die Päckchen eine genügend lange Aufenthaltsdauer im Trockenrevolver 33, von dem nur ca. 90° der ersten Reihe ungenutzt bleiben, d.h. bei Dreireihigkeit ein 2 3/4 Umlauf für jedes Päckchen gewährleistet wird.

Im Maschinengestell 1 ist ein zentraler Antrieb 36 angeordnet, von dem die Einzelantriebe für die einzelnen Maschinenaggregate abgeleitet sind.

## Patentansprüche

1. Maschine zum Verpacken von Zigaretten in Klappdeckelpackungen mit einem Zigarettentrichter (2), aus dem Zigaretten jeweils in Zellen (6) eines Blockrevolvers (7) schiebbar sind, wobei dem Blockrevolver (7) Zellen aufweisende Förderer (9, 11, 12, 13, 28) nachgeschaltet sind, die mit Innenpapier-, Zargen- und Außenpapierzuführungen (9, 14, 19) sowie Falt-, Beleim- und Übergabeeinrichtungen (24, 25, 26, 27, 29, 30) gekoppelt sind und denen sich ein Übergaberevolver (32) und ein mehrreihiger Trockenrevolver (33) anschließt, wobei ein Schieber zum Überschieben von Päckchen aus dem Übergaberevolver (32) in eine erste Reihe des Trockenrevolver (33) und gegebenenfalls ein weiterer Schieber zum Überschieben von Päckchen von der ersten bzw. einer weiteren Reihe in eine nachfolgende Reihe des Trockenrevolvers (33) bzw. aus der letzten Reihe auf einen Abförderer (35) vorgesehen ist, dadurch **gekennzeichnet,** daß der Zigarettentrichter (2) vier Auslässe (3) zum Füllen von Zellen (6) von zwei Blockrevolvern (7) aufweist, wobei sich an die beiden Blockrevolver (7) zwei parallele, mit einer Innenpapierstation (9) und Faltorganen für das Innenpapier um den Zigarettenblock zur Bildung von Innenpaketen gekoppelte, erste Transportketten (8) anschließen, die abgabeseitig benachbart zu einem quer dazu angeordneten, ersten Gurtförderer (11) angeordnet sind, parallel zu dem ersten Gurtförderer (11) ein zweiter Gurtförderer (12) mit überlappendem Ober- und Untertrumbereich zwischen diesen sowie ein dritter Gurtförderer (13) mit überlappendem Ober- und Untertrumbereich des zweiten und dritten Gurtförderers (12, 13) angeordnet sind, wobei zwischen dem ersten und zweiten Gurtförderer (11, 12) eine Übergabestation für jeweils zwei Innenpakete vorgesehen ist, in die zwei Zargenzuführungen (15) derart münden, daß jeweils zwei Zargen (16) zwischen den in der Übergabestation einander gegenüber befindlichen Zellen der beiden Gurtförderer (11, 12) positioniert und bei der Übergabe durch die Innenpakete in die Zellen des zweiten Gurtförderers (12) gedrückt werden, und der dritte Gurtförderer (13) mit zwei Stößeln zum Einstoßen jeweils eines Außenpapierzuschnitts (22) von jeweils einer Außenpapierzuführung (19) in eine Zelle des dritten Gurtförderers (13) gekoppelt und mit einer Übergabestation für jeweils zwei von einer Zarge (16) umgriffenen Innenpaketen vom zweiten Gurtförderer (12) versehen sowie nachfolgenden Querbeleim-und Falteinrichtungen (26, 27) für in Querrichtung der Päckchen nach außen überstehende Abschnitte der Außenpapierzuschnitte gekoppelt ist, wobei sich an den dritten Gurtförderer (13) zwei zu den ersten parallele, zweite Transportketten (28) anschließen, die mit Längsbeleim- und Falteinrichtungen (29, 30) für in Längsrichtung der Päckchen nach außen überstehende Abschnitte der Außenpapierzuschnitte gekoppelt und abgabeseitig benachbart zu jeweils einem Übergaberevolver (32) angeordnet sind, wobei ein Doppelschieber zum gleichzeitigen Überschieben von jeweils zwei Päckchen aus zwei Zellen (31) der Übergaberevolver (32) in den Trockenrevolver (33) vorgesehen ist, wobei die Längsrichtung der Zellen der Gurtförderer (11, 12, 13) quer und in Transportrichtung der Transportketten (8, 28) angeordnet ist und die Gurtförderer (11, 12, 13) jeweils um zwei Zellenteilungen weitertaktbar sind.

2. Maschine nach Anspruch 1, dadurch gekennzeichnet, daß die beiden Blockrevolver (7) gegenläufig angetrieben sind und ihre Übergabeposition zu den ersten Transportketten (8) in der untersten, horizontalen Zellenstellung besitzen.

3. Maschine nach Anspruch 1 oder 2, dadurch gekennzeichnet, daß der erste und dritte Gurtförderer (11, 13) nebeneinander und der zweite Gurtförderer (12) unter diesen und mit beiden in Überlappung angeordnet sind.

4. Maschine nach einem der Ansprüche 1 bis 3, dadurch gekennzeichnet, daß die Übergaberevolver (32) derart nebeneinander angeordnet sind, daß deren Zellen in der Übergabestation zum sich anschließenden Trockenrevolver (33) benachbart übereinander angeordnet sind.

5. Maschine nach einem der Ansprüche 1 bis 4, dadurch gekennzeichnet, daß sie in Draufsicht U-förmig ist, wobei die beiden Seitenschenkel die ersten bzw. zweiten Transportketten (8, 28) und der Mittelschenkel die Gurtförderer (11, 12, 13) aufweisen.

6. Maschine nach einem der Ansprüche 1 bis 5, dadurch gekennzeichnet, daß die Außenpapierzuführung zwei Magazine (19) für Außenpapierzuschnitte (22) aufweist, in denen jeweils ein Förderband (20) für Stapel (21) von Außenpapierzuschnitten (22) mündet.

7. Maschine nach einem der Ansprüche 1 bis 6, dadurch gekennzeichnet, daß die beiden Zargenzuführungen (14) jeweils zwei Zargenbobinen (18), eine Bobinenwechsel- sowie eine Zargenschneidstation umfassen.

## Claims

1. Machine for packaging cigarettes in hinge-lid packs, with a cigarette funnel (2), out of which cigarettes can be pushed respectively into cells (6) of a block turret (7), the block turret (7) being followed by conveyors (9, 11, 12, 13, 28) which have cells and which are coupled to inner-paper, collar and outer-paper feeds (9, 14, 19) and to folding, glue-coating and transfer devices (24, 25, 26, 27, 29, 30) and downstream of which are a transfer turret (32) and a multi-row drying turret (33), a slide for pushing over packs from the transfer turret (32) into a first row of the drying turret (33) and, if appropriate, a further slide for pushing over packs from the first or a further row into a subsequent row of the drying turret (33) or from the last row onto a discharge conveyor (35) being provided, characterised in that the cigarette funnel (2) has four outlets (3) for the filling of cells (6) of two block turrets (7), the two block turrets (7) being followed by two parallel first transport chains (8) which are coupled to an inner-paper station (9) and members for folding the inner paper round the cigarette block to form inner packages and which, on the delivery side, are located adjacent to a first belt conveyor (11) arranged transversely thereto, there being arranged parallel to the first belt conveyor (11) a second belt conveyor (12) with an overlapping upper-strand and lower-strand region between them and a third belt conveyor (13) with an overlapping upper-strand and lower-strand region of the second and third belt conveyors (12, 13), there being provided between the first and second belt conveyors (11, 12) a transfer station for two respective inner packages, into which collar feeds (15) open in such a way that two respective collars (16) are positioned between the cells located opposite one another in the transfer station and belonging to the two belt conveyors (11, 12) and, during the transfer, are pressed into the cells of the second belt conveyor (12) by the inner packages, and the third belt conveyor (13) being coupled to two rams, each for ramming an outer-paper blank (22) from a respective outer-paper feed (19) into a cell of the third belt conveyor (13) and being provided with a transfer station for two respective inner packages, surrounded by a collar (16), from the second belt conveyor (12) as well as being coupled to subsequent transverse glue-coating and folding devices (26, 27) for outer-paper blank portions projecting outwards in the transverse direction of the packs, there being downstream of the third belt conveyor (13) two second transport chains (28) which are parallel to the first and which are coupled to longitudinal glue-coating and folding devices (29, 30) for outer-paper blank portions projecting outwards in the longitudinal direction of the packs and, on the delivery side, are arranged adjacent to a respective transfer turret (32), a double slide being provided for simultaneously pushing over two respective packs from two cells (31) of the transfer turrets (32) into the drying turret (33), the longitudinal direction of the cells of the belt conveyors (11, 12, 13) being arranged transversely and in the direction of transport of the transport chains (8, 28) and the belt conveyors (11, 12, 13) being respectively advanceable by two cell divisions.

2. Machine according to Claim 1, characterised in that the two block turrets (7) are driven in opposite directions and have their transfer position relative to the first transport chains (8) in the lowest, horizontal, cell position.

3. Machine according to Claim 1 or 2, characterised in that the first and third belt conveyors (11, 13) are arranged next to one another and the second belt conveyor (12) is arranged under these and overlapping both of them.

4. Machine according to one of Claims 1 to 3, characterised in that the transfer turrets (32) are arranged next to one another, in such a way that their cells are arranged adjacent to and one above the other in the station for transfer to the following drying turret (33).

5. Machine according to one of Claims 1 to 4, characterised in that it is U-shaped, as seen in a top view, the two side legs having the first and second transport chains (8, 28) respectively and the middle leg having the belt conveyors (11, 12, 13).

6. Machine according to one of Claims 1 to 5, characterised in that the outer-paper feed has two magazines-(19) for outer-paper blanks (22), into each of which opens a conveyor belt (20) for stacks (21) of outer-paper blanks (22).

7. Machine according to one of Claims 1 to 6, characterised in that the two collar feeds (14) each comprise two collar reels (18), a reel-changing station and a collar-cutting station.

## Revendications

1. Machine pour l'emballage de cigarettes dans des emballages à couvercles rabattables, comportant une trémie à cigarettes (2) de laquelle des cigarettes peuvent être poussées dans des cellules (6) d'un dispositif tournant (7), des convoyeurs (9,11,12,13,28) munis de cellules étant montés en aval du dispositif tournant (7), lesdits convoyeurs étant associés à des postes (9,14,19) d'alimentation en papier intérieur, corps de boîtes et papier extérieur, ainsi qu'à des dispositifs (24,25,26,27,29,30) de pliage, d'encollage et de transfert et auxquels font suite un dispositif tournant de transfert (32) et un dispositif tournant de séchage (33) à plusieurs rangées, cependant qu'est prévu un poussoir pour pousser les paquets du dispositif de transfert (32) dans une première rangée du dispositif de séchage (33) et éventuellement un autre poussoir pour pousser les paquets de la première ou d'une autre rangée, dans une rangée suivante du dispositif de séchage (33), ou de la dernière rangée, sur un convoyeur d'évacuation (35), caractérisée en ce que la trémie (2) présente quatre sorties (3) pour le remplissage des cellules de deux dispositifs tournants (7), tandis qu'aux deux dispositifs tournants (7) font suite deux premières chaînes de transport (8) parallèles, associées à un poste (9) de papier intérieur et à des organes de pliage pour le papier intérieur autour du bloc de cigarettes afin de former les paquets intérieurs, lesdites chaînes (8) étant disposées, du côté de la sortie, à proximité d'un premier convoyeur à courroie (11) disposé transversalement par rapport auxdites chaînes, et que parallèlement au premier convoyeur à courroie (11) est disposé un deuxième convoyeur à courroie (12) à zone de chevauchement entre les brins supérieurs et inférieurs et, entre ces deux premiers convoyeurs, un troisième convoyeur à courroie 13 à zone de chevauchement des brins supérieurs et inférieurs du deuxième et du troisième convoyeur (12,13) alors qu'entre le premier et le deuxième convoyeur (11,12) est prévu un poste de transfert pour respectivement deux paquets intérieurs, dans lequel débouchent deux dispositifs d'alimentation en corps de boîte (15), de telle sorte que, respectivement deux corps de boîtes (16) sont positionnés entre les cellules des deux convoyeurs (11,12) se trouvant l'une en face de l'autre au poste de transfert et sont comprimés, lors du transfert, par les paquets intérieurs dans les cellules du deuxième convoyeur (12), et que le troisième convoyeur (13) est associé à deux poussoirs destinés à pousser chacun une découpe de papier extérieur (22) d'un poste d'alimentation en papier extérieur (19) dans une cellule du troisième convoyeur (13) et muni d'un poste de transfert pour respectivement deux paquets intérieurs entourés d'un corps de boîte (16) venant du convoyeur (12), le troisième convoyeur étant également associé à des dispositifs (26,27) d'encollage transversal et de pliage des parties des découpes de papier extérieur qui font saillie extérieurement dans le sens transversal du paquet, cependant qu'au troisième convoyeur (13) font suite deux deuxièmes chaînes de transport (28) parallèles aux premières chaînes, lesdites deuxièmes chaîne étant associées à des dispositifs d'encollage longitudinal et de pliage (39,30) des parties des découpes de papier extérieur faisant saillie en direction longitudinale du paquet vers l'extérieur et disposés du côté du transfert, à proximité respectivement d'un dispositif tournant de transfert (32), tandis qu'un poussoir double est prévu pour pousser simultanément deux paquets respectivement de deux cellules (31) du dispositif de transfert (32) dans le dispositif de séchage (33), l'axe longitudinal des cellules des convoyeurs à courroie (11,12,13) étant disposé transversalement et dans le sens de déplacement des chaînes (8,28), cependant que les convoyeur (11,12,13) peuvent poursuivre leur cycle opérationnel en avançant respectivement de deux pas de cellule.

2. Machine selon la revendication 1, caractérisée en ce que les deux dispositifs tournants (7) sont entraînés dans des directions opposées et leur position de transfert vers les premières chaînes (8) se situe dans la position horizontale la plus basse des cellules.

3. Machine selon la revendication 1 ou 2, caractérisée en ce que le premier et le troisième convoyeur à courroie (11,13) sont disposés côte à côte et le deuxième convoyeur à courroie (12) est disposé sous ces derniers en position de chevauchement avec ceux-ci.

4. Machine selon l'une des revendications 1 à 3, caractérisée en ce que les dispositifs de transfert (32) sont disposés côte à côte de telle sorte que leurs cellules, au poste de transfert, sont superposées, à proximité du dispositif de séchage (33) qui leur fait suite.

5. Machine selon l'une des revendications 1 à 4, caractérisée par sa forme en U, vue en perspective, les deux branches latérales du U comportant les première et deuxième chaînes de transport (8,28) et la branche centrale U le convoyeur à courroie (11,12,13).

6. Machine selon l'une des revendications 1 à 5, caractérisée en ce que le poste d'alimentation en papier extérieur comporte deux magasins (19) pour des découpés de papier extérieur (20) pour l'empilage (21) de découpes de papier extérieur (22).

7. Machine selon l'une des revendications 1 à 6, caractérisée en ce que les deux postes d'alimentation en corps de boîte (14) comprennent chacun deux bobines (18), un poste de changement des bobines ainsi qu'un poste de découpe de corps de boîte.
